# FASCICULE DE BREVET EUROPEEN

(11) **EP 0 706 953 B1**
(45) Date de publication et mention de la délivrance du brevet: **18.03.1998**
(21) Numéro de dépôt: 95115617.3
(22) Date de dépôt: 04.10.1995
(51) Int. Cl.: B65D 51/00

(54) **Bouchon pressostatique, notamment pour l'obturation d'une canalisation du circuit de refroidissement d'un véhicule automobile**
Druckregelnder Deckel, insbesondere zum Verschliessen einer Öffnung eines Kühlwasserkreislaufs eines Kraftfahrzeugs
Pressure regulating cover, especially for closing the opening in a cooling water circuit of a motor vehicle

(30) Priorité: 10.10.1994 FR 9412140
(43) Date de publication de la demande: 17.04.1996
(73) Titulaire: PAUL JOURNEE S.A., F-60240 Reilly (FR)
(72) Inventeur: Journee, Maurice, F-60240 Reilly (FR)
(74) Mandataire: Gamonal, Didier

(56) Documents cités:
- DE-B- 2 123 058
- FR-A- 2 049 159
- GB-A- 511 007
- US-A- 3 053 408
- US-A- 3 587 912

## Description

La présente invention concerne un bouchon pressostatique, notamment pour un circuit de refroidissement d'un moteur à combustion de véhicule automobile (voir par exemple le document US-A-3 053 408).

Selon une conception connue, afin d'assurer l'équilibrage des pressions régnant de part et d'autre du bouchon, la pression dans le circuit de refroidissement variant notamment de manière importante en fonction des variations de température du liquide de refroidissement contenu dans le circuit, il est connu d'équiper un bouchon pressostatique avec deux clapets d'équilibrage des pressions.

Le bouchon est notamment conçu pour l'obturation d'une canalisation comportant à son extrémité libre une embase normalisée pour l'accrochage en position fermée du bouchon, par exemple par un système normalisé à rampes.

On connaît un tel bouchon du type comportant un clapet de surpression, un corps de clapet de surpression monté mobile par rapport au corps du bouchon et qui porte une membrane d'étanchéité de surpression, et un ressort de tarage de la valeur de surpression qui, en position fermée du bouchon, sollicite le corps de clapet de surpression et la membrane d'étanchéité de surpression en appui étanche contre un siège annulaire fixe formé dans l'embase de la canalisation, et du type dans lequel le corps de clapet de surpression est retenu par rapport au corps du bouchon par l'intermédiaire de pattes radiales de retenue qui s'étendent en regard d'un épaulement radial de butée formé sur le corps du bouchon.

La sensibilité de déclenchement à une valeur de surpression tarée d'un tel bouchon dépend de nombreux facteurs et détails dans la réalisation du bouchon.

Selon la conception connue, et en position fermée du bouchon, c'est-à-dire en position montée du bouchon sur l'embase formée à l'extrémité libre de la canalisation, le ressort de tarage applique en permanence les pattes de retenue contre l'épaulement radial formé sur le corps du bouchon.

Du fait de cet agencement, et notamment suite à la mise en place lors de la fermeture du bouchon sur l'embase et aux frottements qui apparaissent entre le siège annulaire formé sur l'embase et la membrane en caoutchouc, il résulte des variations importantes, d'un bouchon à l'autre et d'un montage à l'autre, de la pression de déclenchement.

La présente invention a pour but de proposer une nouvelle conception d'un bouchon pressostatique du type mentionné précédemment qui remédie notamment à cet inconvénient en procurant une grande précision dans la valeur de déclenchement du clapet de surpression.

Dans ce but, l'invention propose un bouchon pressostatique pour l'obturation d'une canalisation comportant à son extrémité libre une embase pour l'accrochage en position fermée du bouchon, du type comportant un clapet de surpression comportant un corps de clapet de surpression monté mobile par rapport au corps du bouchon et qui porte une membrane d'étanchéité de surpression, et un ressort de tarage de la valeur de la surpression qui, en position fermée du bouchon, sollicite le corps de clapet de surpression et la membrane d'étanchéité de surpression en appui contre un siège annulaire fixe de surpression formé dans l'embase de la canalisation, et du type dans lequel le corps de clapet de surpression est retenu par rapport au corps du bouchon par l'intermédiaire de pattes radiales de retenue qui s'étendent en regard d'un épaulement radial de butée formé sur le corps du bouchon, en position fermée du bouchon, il existe un jeu axial entre les pattes radiales de retenue et l'épaulement radial de butée, caractérisé en ce que le corps du bouchon est une pièce moulée en matière plastique en forme de cloche dont la jupe latérale comporte une série d'ailettes de centrage du corps du bouchon dans l'embase lors de la mise en place du bouchon.

Ainsi, lors de la mise en place et de la fermeture du bouchon, la rotation du corps du bouchon en vue de l'accrochage des rampes ne produit aucun effet d'entraînement en rotation du corps de clapet de surpression qui demeure en appui contre le siège annulaire fixe sans provoquer de déformations et/ou de frottements parasites entre la membrane d'étanchéité en matériau élastomère et le siège annulaire fixe.

Selon d'autres caractéristiques de l'invention :
- la jupe latérale comporte, à son extrémité inférieure, un collet radial extérieur qui délimite l'épaulement radial de butée
- les ailettes s'étendent dans des plans axiaux ;
- la partie supérieure du corps du bouchon en forme de cloche comporte un corps de rivet, réalisé venu de moulage en matière plastique avec le corps du bouchon, pour le montage à rotation sur ce dernier d'un couvercle du bouchon comportant des moyens d'accrochage du bouchon sur l'embase ;
- une rondelle élastique de serrage axial est interposée entre la partie supérieure du corps du bouchon et la face interne en vis-à-vis du couvercle ;
- le corps du bouchon est moulé dans une matière plastique dont la couleur indique la valeur de tarage du clapet de surpression ;
- le corps du clapet de surpression est une coupelle en tôle comportant notamment une jupe latérale dont le bord libre supérieur comporte les pattes de retenue et dont la face interne délimite une surface annulaire d'appui pour une extrémité d'un ressort hélicoïdal de compression dont l'autre extrémité prend appui contre le corps du bouchon pour le tarage du clapet de surpression ;
- la coupelle comporte une cuvette centrale reliée à la jupe latérale par une zone annulaire de raccordement qui s'étend dans un plan diamétral et qui porte la membrane d'étanchéité de surpression ;
- l'extrémité du ressort prend appui contre le fond de la cuvette de la coupelle qui est décalé axialement par rapport à la zone annulaire de raccordement de manière à permettre l'agencement d'un ressort de tarage de grande longueur ;
- le bouchon comporte un clapet de dépression comportant un siège annulaire mobile de clapet de dépression formé sur un corps de clapet de dépression monté mobile par rapport au corps de clapet de surpression, une membrane d'étanchéité de dépression portée par le corps de clapet de surpression, et un ressort de tarage de la valeur de la dépression qui sollicite le siège du corps de clapet de surpression en appui étanche contre la membrane d'étanchéité de dépression, et en ce que les membranes d'étanchéité de dépression et de surpression sont réalisées sous la forme d'une membrane d'étanchéité unique portée par le corps de clapet de surpression ;
- le corps de clapet de dépression est réalisé sous la forme d'un plateau dont la face supérieure comporte un pied central qui traverse le fond de la cuvette de la coupelle du corps de clapet de surpression, et en ce que le ressort de tarage de dépression prend appui contre la face interne du fond de la cuvette ;
- la membrane unique d'étanchéité épouse le profil externe de la cuvette de la coupelle ;
- la membrane unique d'étanchéité est réalisée en matériau élastomère par surmoulage sur la coupelle.

D'autres caractéristiques et avantages de l'invention apparaîtront à la lecture de la description détaillée qui va suivre pour la compréhension de laquelle on se reportera aux dessins annexés dans lesquels :
- La figure 1 est une vue schématique, en section axiale partielle, d'un exemple de réalisation d'un bouchon conforme aux enseignements de l'invention qui est illustré en position ouverte au-dessus de l'extrémité de l'embase d'une canalisation qu'il est destiné à obturer; et
- la figure 2 est une vue similaire à celle de la figure 1 qui illustre le bouchon en position fermée.

On a représenté sur les figures 1 et 2 un bouchon pressostatique 10 qui est conçu pour obturer de manière étanche une canalisation 12 dont l'extrémité libre, supérieure en considérant la figure 1, est constituée par une embase 14 de conception normalisée.

A cet effet, l'embase 14 comporte à sa partie supérieure un épaulement radial cranté 16 qui comporte des rampes (non représentées) qui sont prévues pour coopérer avec un épaulement radial interne complémentaire 18 formé dans la face inférieure du couvercle supérieur 20 du bouchon 10.

Comme on peut le voir sur la figure 2, l'embase 14 comporte également, à sa partie inférieure, un siège annulaire, de section semi-circulaire, 22 qui constitue un siège annulaire fixe de surpression pour le bouchon pressostatique 10.

Le bouchon 10 est constitué pour l'essentiel par un corps du bouchon en matière plastique 24.

Le corps du bouchon 24 présente une forme générale de cloche et comporte ainsi une jupe latérale cylindrique annulaire 26 et une paroi supérieure 28 qui se termine en son centre par un corps de rivet 30 réalisé venu de matière par moulage avec le corps du bouchon 24 qui permet de relier le corps du bouchon 24 au couvercle 20.

A cet effet, le couvercle 20, qui est une pièce en tôle découpée et pliée, comporte un orifice central 32 qui est traversé par le corps du rivet 30 avec un jeu radial de manière à permettre le montage à rotation du couvercle 20 sur le corps 24.

La liaison définitive entre les deux éléments est assurée par sertissage à chaud de la tête 34 du rivet 20.

On notera que l'association de la tête 30 en matière plastique avec un couvercle 20 en métal ne provoque aucun phénomène électrochimique générateur de corrosion.

La jupe annulaire 26 comporte, sur sa paroi extérieure, une série d'ailettes de centrage 36.

Les ailettes 36 sont réparties angulairement de manière régulière autour de l'axe X-X du corps du bouchon 24 et du bouchon 10, et elles font saillie radialement vers l'extérieur pour constituer des ailettes de précentrage du corps du bouchon 24 lors de sa mise en place dans l'embase 14 en coopérant avec la paroi cylindrique interne 38 de l'embase 14.

Au voisinage de son bord d'extrémité libre inférieur, la jupe annulaire 26 du corps du bouchon 24 comporte un collet radial extérieur 40 dans lequel est réalisée une série d'encoches 42 réparties angulairement de manière régulière et qui sert à assurer la retenue, sur le corps 24 du bouchon, du corps de clapet de surpression 44.

Le corps du clapet de surpression 44 est une pièce en tôle découpée et pliée qui présente une forme générale de coupelle.

La coupelle 44 comporte une jupe cylindrique annulaire 46 qui est ouverte à sa partie supérieure et dont le bord supérieur d'extrémité libre 48 comporte une série de pattes 50 qui sont découpées et rabattues radialement vers l'intérieur pour coopérer avec la face supérieure en vis-à-vis 52 du collet 40, et ceci sous l'action d'un ressort de tarage de surpression 53 agencé à l'intérieur du corps du bouchon 24.

La jupe 46 de la coupelle 44 se prolonge à son bord inférieur par une partie annulaire de liaison 54 en forme de disque plat qui s'étend dans un plan perpendiculaire à l'axe X-X.

Au-delà de la partie de liaison 54, la coupelle 44 comporte un fond borgne 56 en forme de cuvette comportant une jupe annulaire légèrement conique 58 dont le diamètre moyen est nettement inférieur à celui de la jupe 46.

Le fond 56 comporte une partie plate surélevée 60 qui délimite ainsi un logement annulaire 62 dans le fond de la cuvette 56 qui sert d'appui à une extrémité 64 du ressort de tarage 53 tandis que l'extrémité opposée 66 de ce dernier prend appui contre une surface annulaire 68 formée en vis-à-vis dans la paroi supérieure 28 du corps du bouchon 24.

La face inférieure ou face externe de la coupelle 44 est revêtue par une membrane 70 d'étanchéité en matériau élastomère qui constitue la membrane d'étanchéité du clapet de surpression et qui, en position fermée et comme cela est illustré sur la figure 2, coopère de manière étanche avec le siège 22.

La partie active de la membrane d'étanchéité de surpression est constituée par la face inférieure 72 de sa partie annulaire qui prend appui contre la partie de liaison 54.

Cette partie active se prolonge par une couche plus mince 74 qui épouse le profil externe de la cuvette 58 et qui est percée en son centre 76, comme la partie surélevée 60 du fond de la cuvette 56 en 77, pour laisser le passage au pied central 78 du corps de clapet de surpression 80.

Le corps du clapet de surpression 80 est constitué pour l'essentiel par un disque 82 qui, en position fermée et comme cela est illustré sur les figures, obture de manière étanche les trous 76 et 77 en prenant appui par sa face supérieure 84 contre la partie en vis-à-vis 86 de la membrane d'étanchéité.

La coopération étanche du plateau 82 avec la partie 86 de la membrane est assurée par un ressort de compression 88 qui prend appui contre un épaulement supérieur du pied 78.

La fixation de la membrane en caoutchouc 70 qui est réalisée par surmoulage sur la cuvette 44 est assurée grâce au passage de la matière qui la constitue à travers une série d'orifices 90 et 92 de manière à surmouler simultanément deux anneaux 94 et 96 qui assurent la retenue de la membrane 70.

Conformément aux enseignements de l'invention, et comme on peut le voir sur la figure 2 sur laquelle le bouchon est illustré en position montée sur l'embase 14, il existe un jeu axial "j" entre la face supérieure 52 de l'épaulement radial 40 du corps de bouchon 24 et les pattes 50 de retenue du corps de clapet constitué par la coupelle 44.

Le jeu "j" est tel que, lorsque l'opérateur met le bouchon en place sur l'embase 14, la membrane 70 vient en contact avec le siège annulaire 22 avant l'opération d'encliquetage de la partie inférieure 18 du couvercle 20 avec les rampes de l'épaulement 16 de manière à supprimer tout frottement parasite entre les pattes 50 et l'épaulement 40 lors de l'opération de verrouillage par rotation du bouchon.

Selon une autre caractéristique de l'invention, la réalisation du corps du bouchon 24 moulé en matière plastique permet, grâce au choix de différentes couleurs de la matière plastique moulée, de réaliser une identification visuelle pour l'utilisateur de la valeur de tarage du bouchon et d'éviter ainsi toute erreur au niveau du montage du bouchon.

La qualité du montage et la fiabilité de ce dernier, du bouchon 10 sur l'embase 14, sont complétées grâce à une rondelle de serrage axial en tôle 98 qui est interposée entre la paroi supérieure 28 du corps de bouchon 24 et la paroi supérieure 33 du couvercle 20.

La rondelle élastique 98 permet de supprimer les jeux existant entre les différents composants et elle peut être revêtue, selon une variante non représentée sur les figures, d'une membrane d'étanchéité sur sa face inférieure qui coopère avec le bord supérieur arrondi 100 de l'embase 14 afin d'assurer une étanchéité de la partie supérieure de l'embase 14 qui s'étend jusqu'au siège annulaire de surpression 22.

Le montage à rotation avec jeu du couvercle 20 sur le corps 24 en plastique du bouchon permet d'éviter, lors des opérations de verrouillage, d'exercer aucun effort de rotation sur le ressort de tarage 53 et donc de nuire à la précision de la valeur de tarage obtenue grâce à la présence de ce ressort.

La conception selon l'invention permet ainsi de réduire les écarts habituellement constatés entre la pression de déclenchement du clapet de surpression et la pression théorique résultant de la conception de ce dernier qui dépend notamment des tolérances dimensionnelles sur les cotes de l'embase 14 et des différents composants du bouchon 10.

## Revendications

1. Bouchon pressostatique (10) pour l'obturation d'une canalisation (12) comportant à son extrémité libre une embase (14) pour l'accrochage en position fermée du bouchon, du type comportant un clapet de surpression comportant un corps (44) de clapet de surpression monté mobile par rapport au corps (24) du bouchon (10) et qui porte une membrane d'étanchéité de surpression (70), et un ressort (53) de tarage de la valeur de la surpression qui, en position fermée du bouchon, sollicite le corps de clapet de surpression (44) et la membrane d'étanchéité de surpression (70) en appui contre un siège annulaire fixe (22) de surpression formé dans l'embase (14) de la canalisation (12), et du type dans lequel le corps de clapet de surpression (44) est retenu par rapport au corps (24) du bouchon par l'intermédiaire de pattes radiales de retenue (50) qui s'étendent en regard d'un épaulement radial de butée (52) formé sur le corps (24) du bouchon, en position fermée du bouchon, il existe un jeu axial (j) entre les pattes radiales de retenue (50) et l'épaulement radial de butée (52), caractérisé en ce que le corps (24) du bouchon est une pièce moulée en matière plastique en forme de cloche dont la jupe latérale (26) comporte une série d'ailettes (36) de centrage du corps (24) du bouchon dans l'embase (14) lors de la mise en place du bouchon (10).

2. Bouchon pressostatique selon la revendication 1, caractérisé en ce que la jupe latérale (26) du corps (24) du bouchon comporte à son extrémité inférieure, un collet radial extérieur (40) qui délimite l'épaulement radial de butée (52).

3. Bouchon pressostatique selon la revendication 1, caractérisé en ce que les ailettes (36) s'étendent dans des plans axiaux.

4. Bouchon pressostatique selon l'une quelconque des revendications 1 à 3, caractérisé en ce que la partie supérieure (28) du corps (24) du bouchon en forme de cloche comporte un corps de rivet (30, 32), réalisé venu de moulage en matière plastique avec le corps du bouchon, pour le montage à rotation sur ce dernier d'un couvercle (20) du bouchon (10) comportant des moyens (18) d'accrochage du bouchon sur l'embase (14).

5. Bouchon pressostatique selon la revendication 4, caractérisé en ce qu'une rondelle élastique de serrage axial (98) est interposée entre la partie supérieure (28) du corps (24) du bouchon et la face interne en vis-à-vis du couvercle (20)

6. Bouchon pressostatique selon l'une quelconque des revendications 1 à 5, caractérisé en ce que le corps (24) du bouchon est moulé dans une matière plastique dont la couleur indique la valeur de tarage du clapet de surpression.

7. Bouchon pressostatique selon l'une quelconque des revendications précédentes, caractérisé en ce que le corps du clapet de surpression est une coupelle en tôle (46) comportant notamment une jupe latérale (46) dont le bord libre supérieur (48) comporte les pattes de retenue (50) et dont la face interne délimite une surface annulaire (62) d'appui pour une extrémité (64) d'un ressort hélicoïdal de compression (53) dont l'autre extrémité (66) prend appui contre le corps du bouchon (24) pour le tarage du clapet de surpression.

8. Bouchon pressostatique selon la revendication 7, caractérisé en ce que la coupelle (44) comporte une cuvette centrale (56) reliée à la jupe latérale par une zone annulaire (54) de raccordement qui s'étend dans un plan diamétral et qui porte la membrane d'étanchéité de surpression (70, 72).

9. Bouchon pressostatique selon la revendication 8, caractérisé en ce que l'extrémité (64) du ressort (54) prend appui contre le fond (62) de la cuvette (56) de la coupelle (44) qui est décalé axialement par rapport à la zone annulaire (54) de raccordement de manière à permettre l'agencement d'un ressort de tarage (53) de grande longueur.

10. Bouchon pressostatique selon l'une quelconque des revendications précédentes, caractérisé en ce qu'il comporte un clapet de dépression comportant un siège annulaire mobile (82) de dépression formé sur un corps de clapet de dépression (80), monté mobile par rapport au corps de clapet de surpression (44), une membrane d'étanchéité de dépression (86) portée par le corps de clapet de surpression (44), et un ressort (88) de tarage de la valeur de la dépression qui sollicite le siège (82) du corps de clapet de surpression (80) en appui étanche contre la membrane d'étanchéité de dépression, et en ce que les membranes d'étanchéité de dépression et de surpression sont réalisées sous la forme d'une membrane d' étanchéité unique (70) portée par le corps de clapet de surpression (44).

11. Bouchon pressostatique selon la revendication 10 prise en combinaison avec la revendication 9, caractérisé en ce que le corps de clapet de dépression est réalisé sous la forme d'un plateau (80) dont la face supérieure (82) comporte un pied central (78) qui traverse le fond (60) de la cuvette (56) de la coupelle du corps de clapet de surpression (44), et en ce que le ressort de tarage de dépression (88) prend appui contre la face interne du fond (60) de la cuvette (44).

12. Bouchon pressostatique selon la revendication 11, caractérisé en ce que la membrane unique d'étanchéité (70) épouse le profil externe de la cuvette (56) de la coupelle (44).

13. Bouchon pressostatique selon l'une des revendications 11 ou 12, caractérisé en ce que la membrane unique d'étanchéité (70) est réalisée en matériau élastomère par surmoulage sur la coupelle (44).

## Claims

1. A static pressure cap (10) for closing off a pipe (12) having at its free end a base portion (14) for clipping engagement of the cap in a closed position, and being of the type including an over-pressure valve comprising an over-pressure valve body (44) mounted for movement with respect to the body (24) of the cap (10), and carrying an over-pressure sealing membrane (70), together with a loading spring (53) for loading with the value of the over-pressure, which, in the closed position of the cap, biases the over-pressure valve body (44) and the over-pressure sealing membrane (70) into engagement against a fixed annular over-pressure seating (22) formed in the base portion (14) of the pipe (12), and being of the type in which the over-pressure valve body (44) is retained with respect to the body (24) of the cap by means of radial retaining lugs (50) which lie facing a radial abutment shoulder (52) formed on the body (24) of the cap, and in which, in the closed position of the cap, an axial clearance (j) exists between the radial retaining lugs (50) and the radial abutment shoulder (52), characterised in that the body (24) of the cap is a bell-shaped component moulded in plastics material, the lateral skirt (26) of which includes a set of fins (36) for centring the body (24) of the cap in the base portion (14) during fitting of the cap (10) in position.

2. A static pressure cap according to Claim 1, characterised in that the lateral skirt (26) of the body (24) of the cap includes at its lower end an external radial collar (40) which defines the radial abutment shoulder (52).

3. A static pressure cap according to Claim 1, characterised in that the fins (36) lie in axial planes.

4. A static pressure cap according to any one of Claims 1 to 3, characterised in that the upper portion (28) of the bell-shaped body (24) of the cap includes a rivet body (30, 32) formed integrally with the body of the cap, by moulding in plastics material, for mounting, in rotation on the latter, of a cover member (20) of the cap (10), which includes means (18) for clipping attachment of the cap on the base portion (14).

5. A static pressure cap according to Claim 4, characterised in that an elastic axial clamping ring (98) is interposed between the upper portion (28) of the body (24) of the cap and the facing inner surface of the cover member (20).

6. A static pressure cap according to any one of Claims 1 to 5, characterised in that the body (24) of the cap is moulded in a plastics material, the colour of which indicates the loading value of the over-pressure valve.

7. A static pressure cap according to any one of the preceding Claims, characterised in that the body of the over-pressure valve is a cup member (46) of sheet metal including, in particular, a lateral skirt (46), the upper free edge (48) of which includes retaining lugs (50), with the internal surface of the lateral skirt defining an annular surface (62) for abutment thereon of one end (64) of a helical compression spring (53), the other end (66) of which bears against the body (24) of the cap so as to load the over-pressure valve.

8. A static pressure cap according to Claim 7, characterised in that the cup member (44) includes a central bowl portion (56) which is joined to the lateral skirt through an annular connecting zone (54) which lies in a diametral plane and which carries the over-pressure sealing membrane (70, 72).

9. A static pressure cap according to Claim 8, characterised in that the end (64) of the spring (54) bears against the base (62) of the bowl portion (56) of the cup member (44), which is offset axially with respect to the annular connecting zone (54) so as to permit a loading spring (53) of substantial length to be accommodated.

10. A static pressure cap according to any one of the preceding Claims, characterised in that it includes an under-pressure valve which includes a movable annular under-pressure seating (82) formed on an under-pressure valve body (80), which is mounted for movement with respect to the body of the over-pressure valve (44), an under-pressure sealing membrane (86) carried by the over-pressure valve body (44), and a loading spring (88) for loading with the value of the under-pressure, which biases the seating (82) of the over-pressure valve body (80) into sealing engagement against the under-pressure sealing membrane, and in that the under-pressure and over-pressure sealing membranes are made in the form of a single sealing membrane (70) carried by the over-pressure valve body (44).

11. A static pressure cap according to Claim 10 taken in combination with Claim 9, characterised in that the under-pressure valve body is made in the form of a plate (80), the upper face (82) of which has a central foot (78) which extends through the base (60) of the bowl portion (56) of the cup member of the over-pressure valve body (44), and in that the under-pressure loading spring (88) bears against the internal face of the base (60) of the bowl portion (44).

12. A static pressure cap according to Claim 11, characterised in that the single sealing membrane (70) hugs the external profile of the bowl portion (56) of the cup member (44).

13. A static pressure cap according to Claim 11 or Claim 12, characterised in that the single sealing membrane (70) is made of elastomeric material by moulding it on the cup member (44).

## Patentansprüche

1. Druckregelnder Deckel (10) zum Verschließen einer Öffnung (12), die an ihrem freien Ende eine Sitzfläche (14) für die Verrastung des Deckels in Schließposition enthält, umfassend eine Überdruckklappe mit einem Überdruckklappenkörper (44), der im Verhältnis zum Körper (24) des Deckels (10) beweglich gelagert ist und der eine Überdruckdichtungsmembran (70) trägt, und eine Einstellfeder (53) für den Wert des Überdrucks, die in Schließposition des Deckels den Überdruckklappenkörper (44) und die Überdruckdichtungsmembran (70) in Anlage an einen ortsfesten ringförmigen Überdrucksitz (22) beaufschlagt, der in der Sitzfläche (14) der Öffnung (22) ausgebildet ist, wobei der Überdruckklappenkörper (44) im Verhältnis zum Deckelkörper (24) anhand von radialen Halteansätzen (50) gehalten wird, die sich gegenüber einer radialen Anschlagschulter (52) erstrecken, die am Deckelkörper (24) ausgebildet ist, wobei in Schließposition des Deckels ein axiales Spiel (j) zwischen den radialen Halteansätzen (50) und der radialen Anschlagschulter (52) besteht, **dadurch gekennzeichnet**, daß der Deckelkörper (24) ein glockenförmiges Formteil aus Kunststoff ist, dessen seitliche Einfassung (26) eine Reihe von Rippen (36) für die Zentrierung des Deckelkörpers (24) in der Sitzfläche (14) beim Einsetzen des Deckels (10) umfaßt.

2. Druckregelnder Deckel nach Anspruch 1 , **dadurch gekennzeichnet,** daß die seitliche Einfassung (26) des Deckelkörpers (24) an ihrem unteren Ende einen äußeren radialen Bund (40) umfaßt, der die radiale Anschlagschulter (52) begrenzt.

3. Druckregelnder Deckel nach Anspruch 1 , **dadurch gekennzeichnet,** daß sich die Rippen (36) in axialen Ebenen erstrecken.

4. Druckregelnder Deckel nach einem der Ansprüche 1 bis 3, **dadurch gekennzeichnet**, daß der obere Teil (28) des glockenförmigen Deckelkörpers (24) einen Nietschaft (30, 32) umfaßt, der einstückig aus Kunststoff am Deckelkörper angeformt ist, um auf diesem die drehbare Lagerung einer Verschlußkappe (20) des Deckels zu (10) ermöglichen, die Mittel (18) zur Verrastung des Deckels auf der Sitzfläche (14) umfaßt.

5. Druckregelnder Deckel nach Anspruch 4 , **dadurch gekennzeichnet,** daß zwischen dem oberen Teil (28) des Deckelkörpers (24) und der gegenüberliegenden Innenseite der Verschlußkappe (20) eine axiale Klemmfederscheibe (98) eingefügt ist.

6. Druckregelnder Deckel nach einem der Ansprüche 1 bis 5, **dadurch gekennzeichnet**, daß der Deckelkörper (24) aus einem Kunststoff geformt ist, dessen Farbe den Einstellwert der Überdruckklappe angibt.

7. Druckregelnder Deckel nach einem der vorangehenden Ansprüche , **dadurch gekennzeichnet**, daß der Körper der Überdruckklappe ein Blechteller (44) ist, der insbesondere eine seitliche Einfassung (46) aufweist, deren freie Oberkante (48) die Halteansätze (50) umfaßt und deren Innenseite eine ringförmige Auflagefläche (62) für ein Ende (64) einer Schraubendruckfeder (53) begrenzt, deren anderes Ende (66) am Deckelkörper (24) zur Einstellung der Überdruckklappe zur Anlage kommt.

8. Druckregelnder Deckel nach Anspruch 7 , **dadurch gekennzeichnet,** daß der Teller (44) eine mittige Schale (56) umfaßt, die mit der seitlichen Einfassung durch eine ringförmige Anschlußzone (54) verbunden ist, die sich in einer diametralen Ebene erstreckt und die die Überdruckdichtungsmembran (70, 72) trägt.

9. Druckregelnder Deckel nach Anspruch 8 , **dadurch gekennzeichnet**, daß das Ende (64) der Feder (54) am Boden (62) der Schale (56) des Tellers (44) zur Auflage kommt, der im Verhältnis zur ringförmigen Anschlußzone (54) axial versetzt ist, um die Anordnung einer Einstellfeder (53) mit großer Länge zu ermöglichen.

10. Druckregelnder Deckel nach einem der vorangehenden Ansprüche, **dadurch gekennzeichnet**, daß er eine Unterdruckklappe, die einen beweglichen ringförmigen Unterdrucksitz (82) enthält, der auf einem Unterdruckklappenkörper (80) ausgebildet ist, der im Verhältnis zum Überdruckklappenkörper (44) beweglich gelagert ist, eine Unterdruckdichtungsmembran (86), die am Überdruckklappenkörper (44) angebracht ist, und eine Einstellfeder (88) für den Wert des Unterdrucks umfaßt, die den Sitz (82) des Überdruckklappenkörpers (80) in dichter Anlage an die Unterdruckdichtungsmembran beaufschlagt, und daß die Unterdruck- und Überdruckdichtungsmembranen in Form einer einzigen Dichtungsmembran (70) ausgeführt sind, die am Überdruckklappenkörper (44) angebracht ist.

11. Druckregelnder Deckel nach Anspruch 10 in Kombination mit Anspruch 9 , **dadurch gekennzeichnet**, daß der Unterdruckklappenkörper in Form einer Platte (80) ausgeführt ist, deren Oberseite (82) einen mittigen Fuß (78) umfaßt, der durch den Boden (60) der Schale (56) des Tellers des Überdruckklappenkörpers (44) hindurchgeht, und daß die Unterdruckeinstellfeder (88) an der Innenseite des Bodens (60) der Schale (44) zur Anlage kommt.

12. Druckregelnder Deckel nach Anspruch 11 , **dadurch gekennzeichnet,** daß sich die einzige Dichtungsmembran (70) an das äußere Profil der Schale (56) des Tellers (44) anpaßt.

13. Druckregelnder Deckel nach einem der Ansprüche 11 oder 12, **dadurch gekennzeichnet**, daß die einzige Dichtungsmembran (70) aus Elastomermaterial durch Aufformen auf dem Teller (44) ausgeführt ist.
